# EUROPÄISCHE PATENTSCHRIFT

(11) **EP 3 180 093 B1**
(45) Veröffentlichungstag und Bekanntmachung des Hinweises auf die Patenterteilung: **15.05.2019**
(21) Anmeldenummer: 15750997.7
(22) Anmeldetag: 13.08.2015
(51) Int. Cl.: A62B 33/00, A63B 29/00

(54) **BETÄTIGUNGSGRIFF FÜR EIN LAWINENRETTUNGSSYSTEM, FUNKTIONSEINHEIT EINES LAWINENRETTUNGSSYSTEMS UND LAWINENRETTUNGSSYSTEM**
OPERATING HANDLE FOR AN AVALANCHE RESCUE SYSTEM, FUNCTIONAL UNIT OF AN AVALANCHE RESCUE SYSTEM AND AVALANCHE RESCUE SYSTEM
POIGNÉE D'ACTIONNEMENT POUR SYSTÈME DE SAUVETAGE LORS D'AVALANCHES, UNITÉ FONCTIONNELLE D'UN TEL SYSTÈME ET SYSTÈME DE SAUVETAGE LORS D'AVALANCHES

(30) Priorität: 14.08.2014 DE 102014111655
(43) Veröffentlichungstag der Anmeldung: 21.06.2017
(73) Patentinhaber: Werz, Matthias, 72829 Engstingen (DE)
(72) Erfinder: Werz, Matthias, 72829 Engstingen (DE)
(74) Vertreter: Kohler Schmid Möbus Patentanwälte
(86) Internationale Anmeldenummer: PCT/EP2015/068664
(87) Internationale Veröffentlichungsnummer: WO 2016/023983

(56) Entgegenhaltungen:
- WO-A1-2007/129014
- CH-A5- 607 926
- DE-U1- 20 203 685
- DE-U1- 29 609 433
- DE-U1- 29 709 269
- US-A- 4 365 628
- US-A1- 2009 173 342
- US-A1- 2009 239 428

## Beschreibung

Die Erfindung betrifft ein Lawinenrettungssystem.

Jedes Jahr sterben zahlreiche Personen an den Folgen eines Lawinenabgangs. Besonders betroffen sind Personengruppen, die sich im ungesicherten alpinen Gelände sportlich betätigen. Um die Überlebenschanchen dieser Personen zu erhöhen, wurden Notfallsysteme entwickelt, die die Überlebenschancen erhöhen sollen. Beispielsweise ist es bekannt, an einem Notfallsystem einen aufblasbaren Auftriebskörper nach Art eines Airbags vorzusehen. Ein Benutzer kann das Aufblasen des Auftriebskörpers auslösen, um so seine Oberfläche zu vergrößern. Dadurch soll es ermöglicht werden, dass der Wintersportler, der den Auftriebskörper ausgelöst hat, in der Lawine nach oben wandert und somit nicht zu tief verschüttet wird.

Aus der US 4,365,628 A ist ein Lawinenrettungssystem bekannt, welches einen Schlauch mit einem Mundstück aufweist, welches sich ständig im Mund eines Benutzers befindet. Durch einen im Mundstück angeordneten Auslösemechanismus kann eine Beatmungsfunktionseinheit ausgelöst werden.

Aus der US 2009/0173342 A1 ist ein Skistock bekannt, der an beiden Enden Öffnungen aufweist, sodass durch den Skistock geatmet werden kann.

Aus der DE 297 09 269 U1 und der DE 269 09 433 U1 sind Ortungsgeräte für Lawinenverschüttete mit alpinem Notsignal bekannt.

Die CH 607926 A5 offenbart ein Gerät zum Auffinden von Verschütteten in einer Lawine mit einer Lawinenschnur und einem Steigballon.

Die US 2009/0239428 A1 offenbart ein Lawinenrettungssystem, welches einen Auftriebskörper aufweist, welcher den Kopf eines Verschütteten umgibt.

Die DE 202 03 685 U1 offenbart eine Schaufel mit einem Griff, wobei die Schaufel im zusammengeklappten Zustand auf einen Rucksack montierbar ist.

Aus der AT 291006 ist ein Rucksack für Bergwanderer bekannt, wobei im Rucksackhohlraum ein Tank mit komprimierter, sauerstoffangereicherter Atemluft und ein eine Füllung spezifisch leichten Gases aufweisender Tank untergebracht sind, von denen jeder durch eine flexible Leitung mit einer vorne an einem Traggurt des Rucksacks lösbar angebrachten Schalteinrichtung verbunden ist.

Weiterhin ist es bekannt, einen Ballon vorzusehen, der im Notfall aufgeblasen wird und ebenfalls aufschwimmen soll, sodass der verschüttete, mit dem Ballon verbundene Wintersportler, gefunden werden kann. Ein solches System ist beispielsweise aus der EP 0 931 567 A2 bekannt. Problematisch an diesem System ist, dass zum einen der Betätigungsgriff zum Auslösen der Funktionselemente (Auftriebskörper und Ballon) ergonomisch ungünstig angeordnet ist. Weiterer Nachteil an diesem System ist, dass ein verschütteter Wintersportler ersticken kann, da keine Möglichkeit vorgesehen ist, den Wintersportler zu beatmen.

Aufgabe der vorliegenden Erfindung ist es, ein System bereitzustellen, mit dem die Überlebenschancen eines durch eine Lawine verschütteten Wintersportlers erhöht werden.

Gelöst wird diese Aufgabe erfindungsgemäß durch ein Lawinenrettungssystem mit den Merkmalen des Anspruchs 1. Der Betätigungsgriff kann somit zum einen dazu verwendet werden, die Beatmungsfunktionseinheit auszulösen. Zum anderen kann der Griff verwendet werden, um einen verschütteten Wintersportler zu beatmen. Dadurch, dass das Mundstück in den Griff integriert ist, muss ein Wintersportler nur eine einzige Bewegung ausführen, um sowohl die Beatmungsfunktionseinheit auszulösen und zum anderen das Mundstück in den Mund zu führen. Während es im Stand der Technik unter Umständen so war, dass zum einen ein Mundstück in den Mund geführt und zum anderen ein Funktionselement ausgelöst werden muss, ist somit nur noch ein einziger Handgriff notwendig. Durch das Zuführen des Mundstücks zum Mund kann das Funktionselement ausgelöst werden. Ein Wintersportler muss sich daher nur auf eine einzige Handlung konzentrieren und nicht mehrere Handgriffe ausführen. Die Überlebenschancen eines verschütteten Wintersportlers können dadurch erheblich verbessert werden.

Das Mundstück kann aus einem begrenzt nachgiebigen Material ausgebildet sein, sodass ein Benutzer in das Mundstück beißen kann, ohne es vollständig komprimieren zu können.

Gemäß einer Ausführungsform kann der Griff im Wesentlichen T-förmig ausgebildet sein, wobei sich in einem Schenkel ein Luftkanal erstreckt. Wenn der Griff im Wesentlichen T-förmig ausgebildet ist, kann er einfacher gegriffen werden. Beispielsweise kann ein Schenkel des Ts mit dem Zeigefinger und der andere Schenkel des Ts mit dem Mittelfinger und Ringfinger gegriffen werden. Vorzugsweise ist der Bereich mit den beiden Schenkeln des Ts gegenüber einem dritten Basisschenkel abgewinkelt. Dadurch wird die Ergonomie verbessert.

Dadurch, dass ein Schenkel einen Luftkanal aufweist, kann durch den Griff geatmet werden und die Beatmungsfunktion realisiert werden.

Das Mundstück kann über ein flexibles Verbindungsstück mit dem Betätigungsgriff verbunden sein. Insbesondere kann das Mundstück etwas vom Griff abgezogen werden, was durch das flexible Verbindungsstück möglich ist. Das Mundstück kann dann beliebig relativ zum Griff verlagert bzw. verdreht werden, um es optimal dem Mund zuführen zu können. Das Verbindungsstück kann beispielsweise als Schlauch, insbesondere als ziehharmonikaartiger Schlauch ausgebildet sein.
Um Verletzungen im Mundraum durch eine Drehung des Auslösegriffs oder einen Stoß auf den Auslösegriff in Folge der Lawine zu verhindern, ist das Mundstück vorzugsweise flexibel am Griff angebracht. Um das Mundstück wechseln zu können, kann es lösbar am Griff angeordnet sein.

Der Betätigungsgriff ist abschnittsweise hohl ausgebildet. In diesem Fall können im Betätigungsgriff weitere Bestandteile des Lawinenrettungssystems angeordnet werden, beispielsweise ein Mechanismus zur Auslösung der Funktionselemente.

Ein Schlauch, der mit der Beatmungsfunktionseinheit verbunden ist, kann abschnittsweise parallel zu einem Abschnitt des Betätigungsgriffs verlaufen. Beispielsweise kann der Schlauch außerhalb des Betätigungsgriffs parallel zu einem Abschnitt des Betätigungsgriffs verlaufen und dann in den Betätigungsgriff münden, sodass eine fluidische Verbindung mit dem Mundstück hergestellt ist. Alternativ kann vorgesehen sein, dass der Schlauch abschnittsweise im Betätigungsgriff verläuft. Dies hat den Vorteil, dass der Schlauch im Betätigungsgriff geschützt angeordnet ist. Auch eine Verbindung zum Mundstück kann dadurch einfach realisiert werden.

Um zu verhindern, dass der Betätigungsgriff bzw. das Mundstück durch heftigen Schneefall verstopft wird, kann ein Deckel oder eine Kappe zum bedarfsweisen Abdecken des Mundstücks vorgesehen sein. Dadurch kann die Funktionssicherheit erhöht werden.

Es sind Befestigungsmittel zur lösbaren Befestigung des Griffs an einem Trägersystem vorgesehen. Damit können die Befestigungsmittel den Griff an einem Trägergurt des Rucksacks befestigen. Dies hat den Vorteil, dass der Griff nur bei Bedarf an dem Trägersystem angeordnet werden muss. Insbesondere kann vorgesehen sein, dass ein Rucksack, in dem die Funktionselemente des Lawinenrettungssystems angeordnet sind, von dem Lawinenrettungssystem getrennt und zum Beispiel im Sommer ohne das Lawinenrettungssystem benutzt werden kann. Zu diesem Zweck ist es vorteilhaft, wenn der Betätigungsgriff von dem Trägersystem gelöst werden kann. Die Befestigung kann über ein Arretierungsgelenk erfolgen. Dieses kann entsprechende Nuten aufweisen, mit denen es auf Keder an einem Trägergurt aufgesetzt werden kann. Bei dieser Art der Befestigung kann der Griff auch entlang des Trägergurts verstellt werden, um so optimal für einen Benutzer positioniert werden zu können.

Weiterhin kann vorgesehen sein, dass der Betätigungsgriff im Bereich der Brust eines Benutzers fixiert werden kann. Insbesondere kann eine Brustplatte vorgesehen sein, an der der Betätigungsgriff befestigt werden kann.

Besonders vorteilhaft ist es, wenn der Betätigungsgriff zumindest in einem Abschnitt längenveränderlich, insbesondere teleskopierbar, ausgebildet ist. Dadurch ist es möglich, den Griff relativ klein zu halten, wenn klar ist, dass er nicht benötigt werden wird. Andererseits kann der Griff verlängert und dadurch vergrößert werden, sodass er sicherer zu greifen ist. Die verlängerte Stellung wird daher vorzugsweise dann eingenommen, wenn der Wintersportler sich in lawinengefährdetes Gebiet begibt.

Weitere Vorteile ergeben sich, wenn ein Feststellmechanismus zur Feststellung des Griffs in einer längenveränderten Stellung vorgesehen ist. Insbesondere kann vorgesehen sein, dass der Griff in seiner verlängerten Stellung automatisch in dieser Stellung festgelegt wird. Die Feststellung kann so erfolgen, dass ein Benutzer eine haptische Rückmeldung erhält, dass der Griff in seiner verlängerten Stellung festgelegt ist. Der Griff kann in seinen unterschiedlichen Stellungen an der Brustplatte, z. B. mittels Klettbändern, fixiert werden.

Besonders vorteilhaft ist es, wenn am Griff zumindest eine Öffnung vorgesehen ist, durch die verbrauchte Atemluft entweichen kann. Insbesondere kann vorgesehen sein, dass Atemluft und verbrauchte Atemluft getrennt geführt werden, um ein Vermischen zu verhindern.

Der Betätigungsgriff kann mehrteilig sein, wobei zumindest ein Teil abnehmbar ist. Auch der Beatmungsschlauch kann lösbar mit dem abnehmbaren Teil verbunden sein.

Um die Funktionssicherheit zu erhöhen, kann vorgesehen sein, dass die Oberfläche des Betätigungsgriffs zumindest abschnittsweise mit erhöhter Haftreibung ausgeführt ist. Beispielsweise kann die Oberfläche des Betätigungsgriffs gummiert sein. Alternativ ist es denkbar, dass die Oberfläche des Betätigungsgriffs einen Teil eines Klettverschlusses aufweist. Dabei kann der Betätigungsgriff entweder ein Flauschband oder ein Hakenband, aufweisen, während an einem Handschuh eines Benutzers das Gegenstück, also Flauschband oder Hakenband vorgesehen sein kann. Selbst bei ungenauem oder hektischem Greifen des Betätigungsgriffs kann somit eine Auslösung des Funktionselements sichergestellt werden. Es wird verhindert, dass ein Benutzer am Betätigungsgriff abrutscht.

Eine Funktionseinheit des Lawinenrettungssystems kann zumindest zwei Funktionselemente aufweisen, die über ein Auslösesystem mit einem Betätigungsgriff gekoppelt sind und gleichzeitig durch Betätigung des Betätigungsgriffs auslösbar sind. Eines der Funktionselemente ist dabei eine Beatmungsfunktionseinheit. Es können somit mehrere Funktionselemente simultan ausgelöst werden, wobei das Mundstück am Betätigungsgriff im Moment der Auslösung des Funktionselements vom Benutzer an den Mund geführt wird. Es ist somit nur eine einzige Bewegung notwendig, um sowohl die Funktionselemente auszulösen und den Betätigungsgriff zum Mund zu führen. Die Funktionssicherheit eines Lawinenrettungssystems wird dadurch erhöht.

Das Auslösesystem kann einen Seilzug umfassen, der sich einenends in Stränge verzweigt, die zu den einzelnen Funktionselementen führen. Ein solcher Seilzug kann an seinem nicht verzweigten Ende mit dem Betätigungsgriff gekoppelt werden. Vorzugsweise weist der Seilzug eine in Längsrichtung steife Ummantelung auf, sodass ein Bowdenzug realisiert ist.

Alternativ ist es denkbar, dass eine der Anzahl der Funktionselemente entsprechende Anzahl von Seilzügen vorgesehen ist, die mit dem Betätigungsgriff gekoppelt sind. Ein solches Auslösesystem ist unter Umständen funktionssicherer. Wenn einer der Seilzüge reißen sollte, können die anderen Funktionselemente, die mit den anderen Seilzügen verbunden sind, trotzdem ausgelöst werden. Reißt dagegen bei der alternativen Ausführungsform der unverzweigte Seilzug, kann unter Umständen kein Funktionselement ausgelöst werden.

Zumindest ein Seilzug und ein Beatmungsschlauch können abschnittsweise parallel geführt und von einer Isolationsummantelung umgeben sein. Dadurch sind sie geschützt angeordnet. Der Seilzug kann Bestandteil eines elektronischen Auslösesystems sein. Alternativ ist denkbar, dass zusätzlich oder alternativ zum Seilzug ein Aktivierungskabel für eine elektronische Auslösung zumindest eines Funktionselements vorgesehen ist.

Gemäß einer vorteilhaften Ausgestaltung der Erfindung kann vorgesehen sein, dass als Funktionselemente eine Beatmungsfunktionseinheit, eine Auftriebskörperfunktionseinheit und eine einen Ballon umfassende Ortungsfunktionseinheit vorgesehen sind. Somit werden in einer Funktionseinheit drei Funktionselemente vereint. Dies ist aus dem Stand der Technik bislang nicht bekannt. Jedes einzelne dieser Funktionselemente erhöht die Überlebenschancen eines verschütteten Wintersportlers. Der Auftriebskörper kann dabei vorzugsweise so ausgestaltet sein, dass er, nachdem er aufgeblasen wurde, breiter ist als die Schultern eines Verschütteten. Außerdem kann er so geformt sein, dass er den Halsbereich eines Wintersportlers schützt und stabilisiert, um Verletzungen an der Wirbelsäule zu vermeiden.

Der Ballon kann vorzugsweise an einem insbesondere elastischen Seil befestigt sein, das auf einer Seilrolle aufgewickelt ist. Die Seilrolle ist dabei vorzugsweise am Benutzer oder an einem Trägersystem befestigt. Dadurch, dass das Seil auf der Seilrolle aufgewickelt ist, kann ein ungestörtes Abwickeln sichergestellt werden. Auch ein Verheddern des Seils kann verhindert werden.

Das Seil des Ballons kann farblich markiert werden. Beispielsweise können drei unterschiedliche Farben vorgesehen sein. Durch die Farbmarkierung kann eine Rettungsmannschaft erkennen, wie tief der verunglückte Wintersportler verschüttet ist.

Besondere Vorteile ergeben sich, wenn die Funktionselemente an einem in dem Trägersystem, insbesondere Rucksack, anordenbaren Funktionselementträger angeordnet sind. Dadurch ist für jedes Funktionselement ein definierter Platz vorgesehen. Die Funktionssicherheit kann dadurch erhöht werden. Außerdem kann der gesamte Funktionselementträger samt Funktionselementen einfach aus einem Rucksack entnommen oder darin eingeführt werden. Ein Rucksack kann somit beispielsweise auch im Sommer verwendet werden, nachdem der Funktionselementträger entnommen wurde.

Der Funktionselementträger kann Ausnehmungen zumindest für Bestandteile der Funktionselemente aufweisen. Dadurch sind auch die Bestandteile der Funktionselemente geschützt angeordnet.

Der Funktionselementträger kann eine Ausnehmung für eine Sonde und/oder eine Lawinenschaufel aufweisen. Somit sind am Funktionselementträger auch Elemente vorgesehen, die ein Wintersportler verwenden kann, um andere verunglückte Wintersportler zu orten und zu retten.

Der Auftriebskörper ist vorzugsweise mit dem Funktionselementträger verbunden. Weiterhin können Befestigungsmittel zum lösbaren Befestigen des Funktionselementträgers in einem Trägersystem, insbesondere Rucksack, vorgesehen sein. Durch die Befestigungsmittel kann der Funktionselementträger fest mit dem Rucksack verbunden werden. Über den Rucksack wird somit eine Verbindung zum Benutzer hergestellt.

Weitere Merkmale und Vorteile der Erfindung ergeben sich aus der nachfolgenden detaillierten Beschreibung von Ausführungsbeispielen der Erfindung, anhand der Figuren der Zeichnung, die erfindungswesentliche Einzelheiten zeigen, sowie aus den Ansprüchen.

Die dort gezeigten Merkmale sind nicht notwendig maßstäblich zu verstehen und derart dargestellt, dass die erfindungsgemäßen Besonderheiten deutlich sichtbar gemacht werden können. Die verschiedenen Merkmale können je einzeln für sich oder zu mehreren in beliebigen Kombinationen bei Varianten der Erfindung verwirklicht sein.

In der schematischen Zeichnung sind Ausführungsbeispiele der Erfindung in verschiedenen Stadien der Benutzung dargestellt und in der nachfolgenden Beschreibung näher erläutert.

Es zeigen:
- Fig. 1: eine schematische Darstellung einer Funktionseinheit;
- Fig. 2: einen Funktionselementträger, an dem Teile der Funktionseinheit angeordnet sind;
- Fig. 3: eine Schnittdarstellung durch den Funktionselementträger, zur Sichtbarmachung weiterer am Funktionselementträger vorgesehener Funktionselemente;
- Fig. 4: eine Ansicht eines Trägersystems, an dem eine Funktionseinheit angeordnet ist;
- Fig. 5: einen erfindungsgemäßen Betätigungsgriff;
- Fig. 6: einen Teil des Betätigungsgriffs in einer nicht ausgelösten Stellung;
- Fig. 7: einen Teil des Betätigungsgriffs in einer ausgelösten Stellung;
- Fig. 8: eine Darstellung zur Erläuterung der Verstellbarkeit des Betätigungsg riffs;
- Fig. 9: eine Darstellung zur Erläuterung der Arretierung des Betätigungsgriffs im eingefahrenen Zustand;
- Fig. 10: eine Darstellung des Betätigungsgriffs im arretierten ausgefahrenen Zustand;
- Fig. 11: eine Darstellung, bei der der Betätigungsgriff auf der rechten Seite des Benutzers angeordnet ist;
- Fig. 12: eine Darstellung zur Erläuterung der Erfindung im Einsatz durch einen Benutzer;
- Fig. 13: eine alternative Ausführungsform eines Betätigungsgriffs;
- Fig. 14 a, b: den Betätigungsgriff der Fig. 13 mit einer Mundstückanordnung.

Die Fig. 1 zeigt in schematischer Darstellung eine Funktionseinheit 1 eines Lawinenrettungssystems. Die Funktionseinheit 1 umfasst ein erstes Funktionselement, welches einen Auftriebskörper 2, eine Gaskartusche 3 und eine die Gaskartusche 3 mit dem Auftriebskörper 2 verbindende Gasleitung 4 umfasst. Die Gasleitung 4 mündet in ein Verbindungsstück 5. Die Gaskartusche 3 ist über ein Druckregelventil 6 mit der Gasleitung 4 verbunden. Weiterhin ist ein Sicherungsstift 7 vorgesehen, der mit einem noch näher zu beschreibenden Auslösesystem verbunden ist.

Der Auftriebskörper 2 weist Verbindungslaschen 8 auf, mit denen er mit einem noch zu beschreibenden Funktionselementträger verbunden werden kann. In der gezeigten Darstellung ist der Auftriebskörper 2 zusammengefaltet und komprimiert.

Ein zweites Funktionselement umfasst einen Ballon 9 sowie eine Gaskartusche 10, die über ein Ventil 11 und eine Gasleitung 12 mit dem Ballon 9 verbunden ist. Das Ventil 11 weist ebenfalls einen Sicherungsstift 13 auf, der mit einem Auslösesystem verbunden ist.

Das Gas in der Kartusche 10 ist vorzugsweise leichter als Luft. Der Druck des ausströmenden Gases wird durch das Ventil 11 geregelt. An der Unterseite des Ballons 9 befindet sich ein Rückschlagventil. Dieses Ventil verhindert ein Rückströmen des Gases und bewirkt, dass das in der Kartusche 10 enthaltene Gas vollständig in den reißfesten Ballon 9 abgegeben wird. Der Ballon 9 ist mit einem hier nicht dargestellten elastischen Seil verbunden, welches farblich markiert ist. Das elastische Seil ist auf einer Seilrolle aufgewickelt, welche mit einem später noch zu beschreibenden Funktionselementträger verbunden ist. Diese Rolle kennzeichnet sich dadurch, dass sie sowohl eine Verlängerung als auch eine Verkürzung des Seils ermöglicht. Die Gefährdung des Nutzers durch das Seil wird dadurch verhindert. Das Seil weist eine farbliche Skalierung auf, welche das Seil in drei Bereiche unterteilt, ohne dabei die metrische Distanz zum Verschütteten anzugeben. Dies bedeutet, dass zur exakten Bestimmung der Position des Verschütteten eine Punktortung mit Lawinensonde durchgeführt werden muss und gefährliche Fehleinschätzungen der Distanz vermieden werden, die auftreten können, wenn eine metrische Skalierung verwendet wird. Die Verwendung eines elastischen Materials für das Seil verhindert eine eventuelle Verletzung im Halsbereich des Verschütteten. Dadurch, dass der Ballon mit Gas gefüllt wird, welches leichter ist als Luft, wird eine Unabhängigkeit vom Prinzip der inversen Segregation ermöglicht und dadurch die Lokalisierung eines Verschütteten verbessert.

Als weiteres Funktionselement ist eine Beatmungsfunktionseinheit vorgesehen, die eine Gaskartusche 14 umfasst, die flüssigen Sauerstoff enthält. Die Gaskartusche 14 ist über ein Ventil 15 und einen Verdampfer 16, der auch als Druckregler dient, mit einem Schlauch 17 verbunden. Am Verdampfer 16 ist weiterhin ein Sicherungsstift 18 vorgesehen, der ebenfalls mit einem Auslösesystem in Verbindung steht. Der Schlauch 17 wird durch eine längenveränderliche Schutzhülle 19 hindurch zu einem Betätigungsgriff 20 geführt. Die Schutzhülle 19 ist ziehharmonikaförmig ausgebildet, um die Längenveränderlichkeit zu realisieren. Die Schutzhülle 19 ist an einem Fixpunkt 21 fixiert. Entlang eines als Schultergurt ausgebildeten Trägergurts 22 ist der Schlauch 17 bzw. die Schutzhülle 19 in einer Isolationsummantelung 23 geführt. Diese kann beispielsweise aus Neopren ausgebildet sein. Der Schlauch 17 ist innerhalb der Schutzummantelung 19 abschnittsweise parallel zu dem Betätigungsgriff 20 geführt. Er mündet dann in einen hohlen Teil 25 des Betätigungsgriffs 20, an dessen Ende ein Mundstück 26 vorgesehen ist. Das Mundstück 26 ist aus einem flexiblen Material hergestellt, um den Mundraum eines Benutzers zu schützen. Das flexible Material lässt sich nicht in dem Maße zusammendrücken, dass kein Gas mehr durchströmt. Unterhalb des Mundstücks 26 sind Öffnungen 27 vorgesehen, durch die verbrauchte Atemluft, insbesondere CO₂, ausströmen kann.

Der Betätigungsgriff 20 ist über ein Arretierungsgelenk 30 an einem Trägersystem, insbesondere an dem Trägergurt 22, befestigt. Aufgrund des Arretierungsgelenks 30 ist der Betätigungsgriff 20 in seiner Position verstellbar, insbesondere verschwenkbar. Das Arretierungsgelenk 30 weist auf seiner Rückseite Nuten auf, die mit entsprechenden Kedern 31, 32 zusammenwirken, um das Arretierungsgelenk 30 und damit den Griff 20 daran zu befestigen. Entlang der Keder 31, 32 kann der Betätigungsgriff 20 auch in der Höhe verstellt werden.

Bei einer Auslösung kann ein Teil 25 des Betätigungsgriffs 20 gelöst bzw. abgerissen werden, sodass der Betätigungsgriff 20 zum Mund des Benutzers geführt werden kann und dieser das Mundstück 26 in den Mund nehmen kann. Dabei kann sich die Schutzummantelung 19 ausdehnen. Die Länge des Schlauchs 17 ist so bemessen, dass problemlos eine Zuführung zum Mund des Benutzers möglich ist. Alternativ oder zusätzlich kann auch der Schlauch 17 längenveränderlich ausgeführt sein.

Der Betätigungsgriff 20 kann an einer Arretierungsplatte 33, die als Brustplatte ausgebildet ist, befestigt werden. Die Arretierungsplatte 33 kann an einem Brustgurt 34 befestigt sein.

Zur Auslösung der Funktionselemente ist ein Auslösesystem 40 vorgesehen, das im gezeigten Ausführungsbeispiel einen Seilzug bzw. einen Bowdenzug aufweist (für Details, siehe Fig. 5), der sich oben in Stränge 41, 42, 43 verzweigt, die zu den Sicherungsstiften 7, 13, 18 führen. Wird demnach am Betätigungsgriff 20 gezogen, werden die Sicherungsstifte 7, 13, 18 herausgezogen, sodass Gas aus den entsprechenden Kartuschen 3, 10, 14 ausströmen kann.

Die Funktionselemente werden somit simultan ausgelöst. Im Falle einer Verschüttung wird neben einer visuellen Ortungsfunktion die Sicherstellung der Atemluftversorgung des Verschütteten ermöglicht. In diesem Kontext erfordert das kurze Zeitfenster zwischen Auslösung eines Schneebretts und dem Moment, in dem der Wintersportler von der Lawine erfasst wird, die schnellstmögliche Zuführung des Betätigungsgriffs 20 zum Mund des Verschütteten. Bei dieser Zuführung wird automatisch eine Auslösung der Funktionselemente realisiert. Sollte ein Funktionselement eine Fehlfunktion aufweisen, stehen immer noch zwei weitere Funktionselemente zur Verfügung, die die Überlebenschancen eines Verschütteten erhöhen.

In der Fig. 2 ist ein Funktionselementträger 50 dargestellt, der als Schaumstoffplatte ausgebildet sein kann. Der Funktionselementträger 50 weist Aussparungen 51, 52, 53 auf, in denen Komponenten der Funktionselemente angeordnet sind. Dabei ist der Auftriebskörper 2 über Verbindungslaschen 8 fest mit dem Funktionselementträger 50 verbunden. Der Funktionselementträger 50 weist Durchführungen 54 auf, durch die beispielsweise Teile des Auslösesystems geführt werden können. Der Funktionselementträger 50 kann über Befestigungsmittel 55 mit einem Trägersystem, beispielsweise einem Rucksack, lösbar verbunden werden. Um das Herausnehmen des Funktionselementträgers 50 zu erleichtern, können am oberen Ende Greiflaschen 56 vorgesehen sein. Die Fig. 3 zeigt eine Schnittdarstellung durch eine weitere Ebene des Funktionselementträgers 50. Hier ist zu erkennen, dass weitere Ausnehmungen 57, 58, 59 vorgesehen sind, in denen eine Lawinenrettungsschaufel 60, eine Lawinenrettungssonde 61 sowie die Kartusche 10 und der Ballon 9 angeordnet sind.

Die Fig. 4 zeigt ein Trägersystem 70, das als Rucksack ausgebildet ist, in dem der Funktionselementträger 50 angeordnet ist. Es ist zu erkennen, dass an dem Trägersystem 70 eine Öffnung 71 für den Auftriebskörper 2 vorgesehen ist. Diese Öffnung 71 kann beispielsweise durch einen Klettverschluss verschlossen sein, der sich automatisch öffnet, wenn der Auftriebskörper 2 mit Gas gefüllt wird. Weiterhin ist eine Durchführung 72 für die Schutzummantelung 18 einschließlich Schlauch 17 und das Auslösesystem zu erkennen. Grundsätzlich ist es auch denkbar, den Schlauch 17 mit Schutzummantelung 18 durch eine untere Durchführung 73 aus dem Trägersystem 70 herauszuführen. Bereits beschriebene Elemente sind mit den vorher verwendeten Bezugsziffern gekennzeichnet.

Die Fig. 5 zeigt eine Detaildarstellung des Betätigungsgriffs 20. Insbesondere ist zu erkennen, dass der hohle Teil 25 des Betätigungsgriffs 20 von einem längenveränderbaren Teil 80 trennbar ist. Dadurch, dass der Teil 25 abnehmbar ist, kann eine Fehlauslösung der Funktionselemente verhindert werden. Es kann beispielsweise, wenn in einer Gondel gefahren wird, erforderlich sein, den Betätigungsgriff 20 so zu demontieren, dass eine Fehlauslösung vermieden werden kann. An dem Griffteil 25 kann daher ein Schiebeelement 81 vorgesehen sein, durch welches eine Verrastung mit einem Steckteil 82 gelöst werden kann. Andererseits kann der Griffteil 25 einfach auf den Steckteil 82 aufgesteckt werden, um die beiden Griffteile 25, 80 miteinander zu verbinden. Im Bereich des Schiebeelements 81 können die Griffteile 25, 80 bei einer Auslösung getrennt/auseinandergerissen werden.

Auch der Schlauch 17 mitsamt Schutzummantelung 19 kann an der Stelle 83 vom Griffteil 25 lösbar sein, darf sich bei einer Auslösung der Funktionselemente aber natürlich nicht lösen. Der Griffteil 25 kann an seiner Oberfläche mit einer erhöhten Haftreibung 84 versehen und beispielsweise gummiert sein. Außerdem kann er Mulden 85 aufweisen, welche ein zuverlässiges Greifen erleichtern.

Zu sehen ist weiterhin, dass der Schlauch 17 Z-förmig ausgebildet ist. Dadurch ist er längenveränderlich. Es wird somit sichergestellt, dass der Schlauch 17 so weit verlängert werden kann, dass eine zuverlässige Zuführung des Mundstücks 26 zum Mund eines Benutzers möglich ist. Auch die Schutzummantelung 19 ist längenveränderlich.

Das Arretierungsgelenk 30 weist auf beiden Seiten (Vorder- und Rückseite) Nuten 87 auf. Dadurch ist es auch auf der anderen Seite eines Trägersystems montierbar. Durch eine Blende 88 können die Nuten 87 abgedeckt werden.

Weiterhin ist zu erkennen, dass das Auslösesystem 40 einen Seilzug 89 und eine Ummantelung 90 aufweist. Somit weist das Auslösesystem 40 einen Bowdenzug auf.

Die Fig. 6 zeigt eine Schnittdarstellung durch den Teil 80 des Betätigungsgriffs 20. Hier ist zu erkennen, dass das Auslösesystem 40 in das Arretierungsgelenk 30 geführt und mit einem Teleskopierteil 80.1 verbunden ist. Das Teleskopierteil 80.1 ist innerhalb des Teleskopierteils 80.2 geführt. In der gezeigten Stellung ist das Teleskopierteil 80.1 im Teleskopierteil 80.2 durch den Druckknopf 91 fixiert, der eine Öffnung im Teleskopierteil 80.2 durchragt. Die Längenveränderung des Teils 80 erfolgt, indem der Druckknopf 91 gedrückt wird und das Teleskopierteil 80.1 relativ zum Teleskopierteil 80.2 verlagert wird, bis der Druckknopf in der Öffnung 80.3 arretiert ist. Der längenveränderte Zustand ist damit fixiert.

Die Auslösung der Funktionselemente erfolgt gegen die Rückstellkraft eines Federelements 92, welches sich einenends am Teleskopierteil 80.1 und anderenends an einer Verlängerung 93 des Arretierungsgelenks 30 abstützt. Die Rückstellkraft ist dabei vorteilhafterweise geringer als die Kraft, die zum (gewaltsamen) Abreißen des Griffteils 25 vom Griffteil 80 benötigt wird.

Wird der Teil 80 nach links gezogen, ergibt sich die in der Fig. 7 gezeigte Situation. Das Federelement 92 wurde komprimiert und die Klinke 94 hintergreift die Verlängerung 93 des Arretierungsgelenks 30. Die Klinke 94 ist durch ein kleines Federelement 95 ausgelenkt, sodass eine automatische Verrastung erfolgt, wenn der Teil 80 des Betätigungsgriffs 20 nach links gezogen wird. Diese Verrastung ist durch einen Benutzer spürbar, sodass eine haptische Rückmeldung erfolgt. In dieser Situation sind die Funktionselemente ausgelöst (das Seil 89 wurde nach links gezogen). Die ausgelöste Stellung ist durch die Klinke 94 arretiert. Die Klinke 94 kann durch einen spitzen Gegenstand wieder gelöst werden.

Zu erkennen ist auch, dass das Arretierungsgelenk 30 eine Kugel 96 aufweist, die in einer Pfanne 97 bewegbar ist. Aussparungen 98, 99 im ortsfesten Teil 100 des Arretierungsgelenks 30 ermöglichen eine Schwenkbewegung, ohne die Funktion des Betätigungsgriffs 20 zu beeinträchtigen. Anstatt einer Kugel 96 könnte lediglich eine Scheibe vorgesehen sein, dann wäre nur eine eingeschränkte Schwenkbarkeit realisierbar.

Die Fig. 8 zeigt, in welchem Bereich der Betätigungsgriff 20 zur Körperhorizontalen verstellt werden kann. Dadurch kann ein Verwender den optimalen Winkel wählen. Insbesondere kann ein Zugwinkel des Betätigungsgriffs 20 im Bereich von 0° - 30° zur Körperhorizontalen eingestellt werden. Der einstellbare Zugwinkel unterstützt die Ergonomie bei der Auslösung und kann ein Fehlgreifen des Betätigungsgriffs 20 verhindern.

Der Darstellung der Fig. 9 kann man entnehmen, dass der Betätigungsgriff 20 durch ein Arretiermittel 101, wie beispielsweise ein Klettband, an der Arretierungsplatte 33 im eingefahrenen Zustand arretiert werden kann.

Der Fig. 10 kann man entnehmen, dass durch ein weiteres Arretiermittel 102 auch eine Arretierung im ausgefahrenen Zustand einer Brustplatte 33 möglich ist.

Während bei den vorherigen Darstellungen die Verwendung des Betätigungsgriffs 20 an der vom Benutzer aus gesehen linken Seite dargestellt war, zeigt die Fig. 11, dass der Betätigungsgriff 20 auch auf der rechten Seite montierbar ist. Insbesondere ist dafür die Arretierungsplatte 33 rechts/links verwendbar. Auch das Arretierungsgelenk 30 kann auf zwei sich gegenüberliegenden Seiten befestigt werden und ist dementsprechend ausgebildet. Somit sind der erfindungsgemäße Betätigungsgriff 20 sowie die Funktionseinheit sowohl für Rechts- als auch für Linkshänder einsetzbar.

Die Fig. 12 zeigt nun einen Benutzer, der die Funktionselemente ausgelöst hat. Insbesondere ist zu erkennen, dass der Auftriebskörper 2 aufgeblasen ist und breiter ist als der Benutzer. Der Hals des Benutzers wird durch Flügel 110 eingeschlossen, sodass der Nackenbereich geschützt ist. Hier ist auch zu erkennen, dass der Auftriebskörper 2 eine Venturidüse 111 aufweist, durch die ein vollständiges Aufblasen des Auftriebskörpers 2 sichergestellt wird. Der Benutzer hat den Betätigungsgriff 20 aus der Verankerung am Teleskopierteil 80 gerissen und sich das Mundstück 26 in den Mund gesteckt. Der Ballon 9 wurde aufgeblasen und das Seil 112 zumindest teilweise abgewickelt. Das Trägersystem weist im gezeigten Ausführungsbeispiel nicht nur einen Hüftgurt 113 sondern auch Beingurte 114 auf.

Die Fig. 13 zeigt eine alternative Ausführungsform eines Griffs 200. Der Griff 200 ist im Wesentlich T-förmig ausgebildet, wobei die Schenkel 201, 202 gegenüber einem Basisschenkel 203 abgewinkelt sind. Insbesondere weist der Schenkel 202 zum Basisschenkel 203 einen Winkel von weniger als 90° auf und der Schenke! 201 weist zum Basisschenkel 203 einen Winkel von mehr als 90° auf. Im Schenkel 202 ist ein Luftkanal 204 ausgebildet, durch den die Beatmungsfunktion realisierbar ist. Der Griff 200 ist also abschnittsweise hohl ausgebildet. An den Schenkel 202 ist ein noch näher zu beschreibendes Mundstück anschließbar. Zu erkennen ist weiterhin, dass an dem Griff 200 zwei als Bowdenzüge ausgebildete Seilzüge 205, 206 angeordnet sind. Je nach Bedarf können beide oder nur ein Seilzug 205, 206 mit dem Griff 200 verbunden werden. Insbesondere sind die Seilzüge 205, 206 lösbar mit dem Griff 200 verbunden. Einer der Seilzüge 205, 206 kann beispielsweise auch verwendet werden, um einen elektronischen Betätigungsmechanismus für ein Funktionselement zu betätigen. Ebenso ist es denkbar, anstatt eines der Seilzüge 205, 206 ein Aktivierungskabel für einen elektronischen Auslösemechanismus zu verwenden.

Die Fig. 14a zeigt eine Mundstückanordnung 210 mit einem Mundstück 211 und einem Verbindungsstück 213, die am Betätigungsgriff 200 angeordnet ist. Das Mundstück 211 ist über das flexible Verbindungsstück 213 mit dem Betätigungsgriff 200, insbesondere dem Schenkel 202 verbunden. Tritt eine Notsituation ein und muss eine Beatmungsfunktion realisiert werden, so kann das Mundstück 211, wie dies in der Fig. 14b gezeigt ist, gegenüber dem Schenkel 202 bewegt werden, insbesondere ein Stück herausgezogen werden. Dies ist möglich, da das flexible Verbindungsstück 213 eingesetzt wird. Im vorliegenden Fall ist das flexible Verbindungsstück 213 als ziehharmonikaartiger Schlauch ausgebildet. Das Mundstück 211 kann nun beliebig bezüglich des Schenkels 202 bewegt und verlagert werden, sodass es optimal dem Mund eines Benutzers zugeführt werden kann.

## Patentansprüche

1. Lawinenrettungssystem mit einem Rucksack und einem Betätigungsgriff (20, 200), der mit zumindest einem einen Auftriebskörper umfassenden Funktionselement des Lawinenrettungssystems gekoppelt ist und mit dem das zumindest eine Funktionselement auslösbar ist, wobei der Betätigungsgriff (20, 200) abschnittsweise hohl ausgebildet ist und an einem Ende als Mundstück (26, 211) ausgebildet ist oder ein solches aufweist, das mit einer zusätzlich zu dem zumindest einen Funktionselement vorgesehenen Beatmungsfunktionseinheit gekoppelt ist, so dass der Betätigungsgriff (20, 200) verwendet werden kann, um einen verschütteten Wintersportler zu beatmen, wobei Befestigungsmittel zur lösbaren Befestigung des Betätigungsgriffs (20, 200) an einem Trägergurt des Rucksacks vorgesehen sind und der Betätigungsgriff (20, 200) mit einem Seilzug (89, 205, 206) derart gekoppelt ist, dass das zumindest eine Funktionselement durch das Zuführen des Mundstücks (26, 211) zum Mund ausgelöst wird.

2. Lawinenrettungssystem nach Anspruch 1, **dadurch gekennzeichnet, dass** ein Deckel oder eine Kappe zum bedarfsweisen Abdecken des Mundstücks (26, 211) vorgesehen ist.

3. Lawinenrettungssystem nach einem der vorhergehenden Ansprüche, **dadurch gekennzeichnet, dass** die Oberfläche des Betätigungsgriffs (20, 200) zumindest abschnittsweise mit erhöhter Haftreibung (84) ausgeführt ist.

4. Lawinenrettungssystem nach einem der vorhergehenden Ansprüche, **dadurch gekennzeichnet, dass** der Seilzug (89, 205, 206) sich einenends in Stränge (41, 42, 43) verzweigt, die zu einzelnen Funktionselementen führen.

5. Lawinenrettungssystem nach einem der vorhergehenden Ansprüche, **dadurch gekennzeichnet, dass** eine der Anzahl der Funktionselemente entsprechende Anzahl von Seilzügen (89, 205, 206) vorgesehen ist, die mit dem Betätigungsgriff (20, 200) gekoppelt sind.

6. Lawinenrettungssystem nach einem der vorhergehenden Ansprüche, **dadurch gekennzeichnet, dass** zumindest ein Seilzug (89, 205, 206) und ein Beatmungsschlauch (17) abschnittsweise parallel geführt sind und von einer Isolationsummantelung (23) umgeben sind.

7. Lawinenrettungssystem nach einem der vorhergehenden Ansprüche, **dadurch gekennzeichnet, dass** als Funktionselemente eine Auftriebskörperfunktionseinheit und eine einen Ballon (9) umfassende Ortungsfunktionseinheit vorgesehen sind.

8. Lawinenrettungssystem nach einem der vorhergehenden Ansprüche, **dadurch gekennzeichnet, dass** die Funktionselemente an einem in dem Trägersystem (70), insbesondere Rucksack, anordenbaren Funktionselementträger (50) angeordnet sind.

9. Lawinenrettungssystem nach Anspruch 8, **dadurch gekennzeichnet, dass** eine Ausnehmung (57, 58) für eine Sonde (61) und/oder eine Lawinenschaufel (60) an dem Funktionselementträger (50) vorgesehen ist.

10. Lawinenrettungssystem nach einem der vorhergehenden Ansprüche 8 oder 9, **dadurch gekennzeichnet, dass** der Auftriebskörper (2) mit dem Funktionselementträger (50) verbunden ist.

11. Lawinenrettungssystem nach einem der vorhergehenden Ansprüche 8 bis 10, **dadurch gekennzeichnet, dass** Befestigungsmittel (55) zum lösbaren Befestigen des Funktionselementträgers (50) in dem Trägersystem (70), insbesondere Rucksack, vorgesehen sind.

## Claims

1. Avalanche rescue system, comprising a rucksack and an operating handle (20, 200) that is coupled to at least one functional element of the avalanche rescue system including a buoyancy means and by means of which the at least one functional element can be triggered, wherein the operating handle (20, 200) is hollow in some sections and is designed at one end as a mouthpiece (26, 211) or is provided with such a mouthpiece that is coupled to a ventilation functional unit provided in addition to the at least one functional element so that the operating handle (20, 200) can be used to ventilate a buried winter sportsman, wherein fastening means are provided for fastening the operating handle (20, 200) in a detachable manner to a carrying strap of the rucksack and wherein the operating handle (20, 200) is coupled to a cable (89, 205, 206) in such a manner that the at least one functional element is triggered by bringing the mouthpiece (26, 211) to the mouth.

2. Avalanche rescue system according to claim 1, **characterised in that** a cover or a cap is provided for covering the mouthpiece (26, 211) if necessary.

3. Avalanche rescue system according to one of the preceding claims, **characterised in that** the surface of the operating handle (20, 200) is designed with enhanced grip (84) at least in some sections.

4. Avalanche rescue system according to one of the preceding claims, **characterised in that** the cable (89, 205, 206) branches at one end into strands (41, 42, 43) leading to individual functional elements.

5. Avalanche rescue system according to one of the preceding claims, **characterised in that** cables (89, 205, 206) are provided in a number corresponding to the number of functional elements, the cables being coupled to the operating handle (20, 200).

6. Avalanche rescue system according to one of the preceding claims, **characterised in that** at least one cable (89, 205, 206) and one ventilation tube (17) are guided in parallel in some sections and are surrounded by an insulating sheath (23).

7. Avalanche rescue system according to one of the preceding claims, **characterised in that** a buoyancy means functional unit and a locating functional unit including a balloon (9) are provided as the functional elements.

8. Avalanche rescue system according to one of the preceding claims, **characterised in that** the functional elements are arranged on a functional element carrier (50) that can be arranged in the carrier system (70), in particular rucksack.

9. Avalanche rescue system according to claim 8, **characterised in that** a recess (57, 58) for a probe (61) and/or an avalanche shovel (60) is provided on the functional element carrier (50).

10. Avalanche rescue system according to one of the preceding claims 8 or 9, **characterised in that** the buoyancy element (2) is connected to the functional element carrier (50).

11. Avalanche rescue system according to one of the preceding claims 8 to 10, **characterised in that** fastening means (55) are provided for fastening the functional element carrier (50) in a detachable manner in the carrier system (70), in particular rucksack.

## Revendications

1. Système de sauvetage en cas d'avalanche avec un sac à dos et une poignée d'actionnement (20, 200), qui est couplée à au moins un élément fonctionnel, comprenant un flotteur, du système de sauvetage en cas d'avalanche et avec laquelle l'au moins un élément fonctionnel peut être déclenché, laquelle poignée d'actionnement (20, 200) est réalisée partiellement creuse et est réalisée à une extrémité sous forme d'embout buccal (26, 211) ou comporte un tel embout buccal qui est couplé avec une unité fonctionnelle respiratoire prévue en plus de l'au moins un élément fonctionnel de sorte que la poignée d'actionnement (20, 200) peut être utilisée pour faire respirer un amateur de sports d'hiver enfoui, des moyens de fixation étant prévus pour la fixation amovible de la poignée d'actionnement (20, 200) à une sangle porteuse du sac à dos et la poignée d'actionnement (20, 200) étant couplée de telle façon à un câble de traction (89, 205, 206) que l'au moins un élément fonctionnel est déclenché par l'amenée de l'embout buccal (26, 211) à la bouche.

2. Système de sauvetage en cas d'avalanche selon la revendication 1, **caractérisé en ce qu'**un couvercle ou un capuchon est prévu pour couvrir si nécessaire l'embout buccal (26, 211).

3. Système de sauvetage en cas d'avalanche selon l'une quelconque des revendications précédentes, **caractérisé en ce que** la surface de la poignée d'actionnement (20, 200) est réalisée au moins partiellement avec une adhérence accrue (84).

4. Système de sauvetage en cas d'avalanche selon l'une quelconque des revendications précédentes, **caractérisé en ce que** le câble de traction (89, 205, 206) se ramifie à une extrémité en des fils (41, 42, 43) qui conduisent à des éléments fonctionnels individuels.

5. Système de sauvetage en cas d'avalanche selon l'une quelconque des revendications précédentes, **caractérisé en ce qu'**il est prévu un nombre de câbles de traction (89, 205, 206) correspondant au nombre d'éléments fonctionnels, lesquels câbles de traction sont couplés à la poignée d'actionnement (20, 200).

6. Système de sauvetage en cas d'avalanche selon l'une quelconque des revendications précédentes, **caractérisé en ce qu'**au moins un câble de traction (89, 205, 206) et un tuyau de respiration (17) sont guidés partiellement en parallèle et sont entourés par une enveloppe isolante (23).

7. Système de sauvetage en cas d'avalanche selon l'une quelconque des revendications précédentes, **caractérisé en ce qu'**il est prévu comme éléments fonctionnels une unité fonctionnelle de flotteur et une unité fonctionnelle de localisation comprenant un ballon (9).

8. Système de sauvetage en cas d'avalanche selon l'une quelconque des revendications précédentes, **caractérisé en ce que** les éléments fonctionnels sont agencés au niveau d'un support d'éléments fonctionnels (50) pouvant être agencé dans le système porteur (70), en particulier dans le sac à dos.

9. Système de sauvetage en cas d'avalanche selon la revendication 8, **caractérisé en ce qu'**un évidement (57, 58) est prévu au niveau du support d'éléments fonctionnels (50) pour une sonde (61) et/ou une pelle d'avalanche (60).

10. Système de sauvetage en cas d'avalanche selon l'une quelconque des revendications 8 ou 9, **caractérisé en ce que** le flotteur (2) est relié au support d'éléments fonctionnels (50).

11. Système de sauvetage en cas d'avalanche selon l'une quelconque des revendications 8 à 10, **caractérisé en ce qu'**il est prévu des moyens de fixation (55) destinés à la fixation amovible du support d'éléments fonctionnels (50) dans le système porteur (70), en particulier dans le sac à dos.
